# EUROPÄISCHE PATENTSCHRIFT

(11) **EP 1 425 140 B1**
(45) Veröffentlichungstag und Bekanntmachung des Hinweises auf die Patenterteilung: **12.03.2008**
(21) Anmeldenummer: 01919053.7
(22) Anmeldetag: 19.04.2001
(51) Int. Cl.: B25F 1/00

(54) **UNIVERSALWERKZEUG ZUM BEARBEITEN, ERFASSEN, FESTHALTEN UND LÖSEN VON TEILEN UNTERSCHIEDLICHER FORMEN UND MATERIALIEN**
UNIVERSAL TOOL FOR MACHINING, CLAMPING, MAINTAINING AND REMOVING PARTS HAVING DIFFERENT SHAPES AND MADE OF DIFFERENT MATERIALS
OUTIL UNIVERSEL SERVANT A USINER, SAISIR, MAINTENIR ET ENLEVER DES PIECES DE DIFFERENTES FORMES ET DE DIFFERENTES MATIERES

(43) Veröffentlichungstag der Anmeldung: 09.06.2004
(73) Patentinhaber: Lacrex S.A., CH-6644 Orselina / TI (CH); Pasbrig, Max, 6644 Orselina (CH)
(72) Erfinder: PASBRIG, Max, Via Eco 53, CH-6644 Orselina (CH)
(74) Vertreter: Kietzmann, Manfred
(86) Internationale Anmeldenummer: PCT/CH2001/000251
(87) Internationale Veröffentlichungsnummer: WO 2002/085578

(56) Entgegenhaltungen:
- BE-A- 333 096
- DE-U- 9 103 496
- US-A- 2 729 996
- US-A- 5 432 968

## Beschreibung

Die Erfindung betrifft ein Universalwerkzeug zum Bearbeiten Erfassen, Festhalten und Lösen von Teilen unterschiedlicher Formen und Materialien gemäß dem Oberbegriff des Anspruchs 1.

Ein solches Werkzeug geht beispielsweise aus der DE 9103496.5 U1 hervor.

Multifunktionswerkzeuge mit einer Vielzahl von Komponenten sind bekannt. So wird in der DE 91 03 496.5 U1 ein Multifunktionswerkzeug beschrieben, bei dem in zwei Etagen untereinander folgende Komponenten angeordnet sind: Zange, Schlüssel verstellbar, Imbusset, Taschenmesserelemente. Insgesamt sollen 17 Komponenten angeordnet sein.

Nachteilig bei diesen bekannten Multifunktionswerkzeugen ist, dass man damit nur bestimmte Teile aus bestimmten Formen und Materialien bearbeiten, erfassen, festhalten und lösen kann. Aufgabe der Erfindung ist es daher, ein Universalwerkzeug zu schaffen, mit dem unterschiedliche Teile bearbeitet, erfasst, festgehalten und gelöst werden können.

Diese Aufgabe wird gemäss der Erfindung mit einem Universalwerkzeug nach dem Oberbegriff des Patentanspruches 1 durch die kennzeichnenden Merkmale dieses Patentanspruches gelöst.

Vorteilhafte Weiterentwicklungen der Erfindung sind in Unteransprüchen beansprucht.

Als besonders vorteilhaft hat sich erwiesen, wenn der am Ende des Handgriffes verschwenkbar angeordnete Schlüssel zur Feststellung in erforderliche Winkelstellungen, senkrecht zur Greifebene feststellbar ist.

Ein weiterer Vorteil ergibt sich, wenn die Gelenkachse aus- und einsteckbar angeordnet ist, um am Handgriff Schlüssel der verschiedenen Grössen und Formen zu befestigen.

Ein weiterer Vorteil ergibt sich, wenn die im und am Handgriff angeordneten Werkzeugteile, aus- und einklappbar gehalten und vielseitig einsetzbar sind.

Die Erfindung wird nachstehend, anhand der Zeichnungen näher erläutert. In diesen zeigt,
Figur 1 eine Draufsicht auf das Universalwerkzeug,
Figur 2 eine Draufsicht auf den Handgriff,
Figur 3 eine Seitenansicht des Schlüsselgelenkteils,
Figur 4 eine Draufsicht auf den Schlüssel Fig. 1,
Figur 5 eine Seitenansicht des Schlüssels Fig. 2,
Figur 6 eine Draufsicht auf den ersten Schlüsselbacken,
Figur 7 eine Draufsicht auf den zweiten Schlüsselbacken,
Figur 8 eine Draufsicht auf einen zweiten Schlüssel.

Das in Fig.1 dargestellte Universalwerkzeug zeigt einen Handgriff 1 mit einer an dessen einem Ende ein- und ausklappbar angeordneten Zange 8 und an dessen anderem Ende befestigten Schlüssel 32, der mit einem Schwenkteil 11 durch eine ein- und aussteckbare Gelenkachse 9, die dazu mit einer Bohrung 9' versehen ist, am Griffanlageteil 12 verbunden und nach beiden Seiten schwenkbar bzw. umklappbar ist, wie in Fig.3 dargestellt. Wird der Schlüssel zum Erfassen von versteckt und ohne Seitenraum eingebauten Teilen umgeklappt, so kann der hochstehende Handgriff 1 als Dreharm Verwendung finden. Die am anderen Handgriffende ausklappbar angeordnete Zange 8 mit Hebel 8' dient dann als zusätzlicher Drehgriff. Da die Gelenkachse 9 ein Umlegen des Schlüssels nach beiden Seiten ermöglicht, kann der Schlüssel mit den Backen 15,16 sowohl zum Anziehen als auch zum Lösen von Verbindungselementen eingesetzt werden. Um den Schlüssel in einer erwünschten Schwenkstellung, die nicht immer 90° sein muss, zu halten, sind am Schwenkteil 11 Rillen 12" oder Ausnehmungen 12' und am Griffanlageteil 12, ein federbelasteter Raststift 13' vorgesehen, der in die Rillen 12" oder Ausnehmung 12' des Schwenkteiles eingreift und so den Schlüssel arretiert. Anstelle dieser gezeigten Rastereinrichtung kann auch jede andere geeignete Rastung vorgesehen sein. Durch die lösbare Ausbildung der Gelenkachse 9 besteht auch die Möglichkeit, den Schlüssel 32 gegen Schlüssel verschiedener Grösse und Form mit Gelenk auszutauschen.

Der dargestellte Schlüssel 32 besteht aus dem Schwenkteil 11 mit Verzahnung, die von abgerundeten Vorsprüngen 21 und ebenfalls abgerundeten Ausnehmungen 19,20 gebildet und auf einem Kreisbogen angeordnet sind, dessen Mittelpunkt mit der Längsachse der Drehachse 10 zusammen fällt, so wie aus zwei gegeneinander verschiebbaren Backen 15,16. Der Backen 15 trägt an seinem im Backen 16 geführten Gleitstück 30 die Vorsprünge 25,26,27 sowie die Ausnehmungen 28. Diese Vorsprünge und Ausnehmungen sind auf einer Geraden angeordnet und denen des Schwenkteiles 11, die in diese eingreifen, angepasst. Auf der Drehachse 10 sind an den Backen 16 befestigte Schenkel 35,36, die mit Lagerbohrungen versehen sind, schwenkbar gelagert. Die Schenkel 35,36 stehen senkrecht auf einer rechtwinkelig zu dem Backen 16 verlaufenden Führungsfläche, die zusammen mit den Schenkeln 35,36 eine konkavverlaufende Führung 29 für eine Zahnstange 30 bilden, auf deren unverzahnter Rückseite rechtwinkelig der Backen 15 befestigt ist. Der Backen 16 fasst mit seinem seitlichen Schenkel 35,36 das verzahnte Schenkelteil 11 gabelförmig ein. Die Schenkel weisen an ihrem unteren Ende eine halbkreisförmige Form auf, in die ein Raststift 33 eingreift, der von einer Manschette 34 aus elastischen Material eingefasst und in einer Bohrung 34' des Schenkelteils 11 befestigt ist. Unterschiedliche Schwenkstellungen der Backen 15,16 sind dadurch relativ zu dem Handgriff 1 gesichert, indem sich der Raststift 33 an die Schenkel legt.

Zur Unterstützung der Anlage an die zu erfassenden Teile, ist eine Feder 37 an der Drehachse 10 angeordnet, die mit einem Ende 38 an dem Backen 16 befestigt ist.

Die einander zugewandten Seiten der Backen 15,16 sind mit Ausnehmungen 15',16' versehen, wobei die Klemmflächen mit einer gegenseitig verlaufenden Verzahnung 15"',16"' ausgestattet sind. Weiterhin ist am Übergang von den vorderen schräg verlaufenden Flächen der Ausnehmungen zu den gerade verlaufenden Flächen der Klemmbacken eine Ecke 15", 16" vorgesehen, die dem Erfassen und festhalten von runden Teilen dient.

Bei der Handhabung des Schlüssels 32 des Universalwerkzeuges bewirkt ein Verschwenken des Handgriffes 1 nach rechts eine Verschiebung der Backen 15,16 im Sinne einer Öffnungsbewegung. Der Schlüssel lässt sich somit auf verschieden grosse und geformte Teile ansetzen, wobei dieses Ansetzen dadurch erleichtert ist, dass sich das Spiel zwischen den Backen und den zu ergreifenden Teilen einfach durch Verschwenken des Handgriffes 1 vergrössern lässt. Wird der Handgriff 1 in der Gegenrichtung nach links bewegt, greifen die Backen 15, 16 klemmend an den zu erfassenden Gegenstand an.

Im Handgriff 1 sind an dem Bolzen 17 ein Messer 4 mit Spitze 4' und Ausnehmungen 4" in einer Bohrung 4"' und in der Bohrung 5"' eine Säge 5 sowie eine Zange, bestehend aus den Schwenkteilen 6, 7 mit Ausnehmungen 6',7', Verzahnung 6",7" und Schneiden 6"' und 7"' und ein Hebel 8 mit Teil 8' in der Bohrung beweglich, ein- und ausklappbar angeordnet. Die beiden Zangenteile 6, 7 werden mit dem Hebel 8 betätigt und in Funktionsstellung gebracht, wobei das bewegliche Zangenteil 6 mit dem Hebel 8 gegen das Zangenteil 7 gedrückt und die Zange geschlossen und auch geöffnet wird. In Fig. 1 ist die Art der Befestigung des Messers 4, der Säge 5 und der Zangenteile 6, 7, 8 dargestellt.

Am Handgriff 1 ist an einem Bolzen 18 in einer Ausnehmung 2' ein Nutschraubenzieher 2 und in einer Ausnehmung 3', ein Schlitzschraubenzieher mit Flaschen und Dosenöffner ein- und ausklappbar und am Bolzen 17, in einer Bohrung 24", ein Steckschlüssel 24 angeordnet.

Fig.8 zeigt eine andere Schlüsselform die anstelle des in Fig. 1, 4, 5, 6, 7 dargestellten Schlüssel 32 an der herausnehmbaren Gelenkachse 9, am Griffteil 12 des Handgriff, kipp- und schwenkbar befestigt werden kann.

Es ist vorgesehen, "den Griff" zur besseren Handhabung und zum Schutz mit einem aus Gummi oder Plastikmaterial bestehenden Überzug zu versehen, der mit einer Aufhängevorrichtung versehen ist.

Die Erfindung beschränkt sich nicht auf das dargestellte Universalwerkzeug und die am und im Handgriff angeordneten Werkzeugteile und deren Form und die Befestigungen derselben, weil auch andere Formen und Befestigungen vorgesehen sind. Es kann auch die am Schwenkteil auf einem Kreisbogen und am Backen angeordnete Verzahnung, anders ausgebildet und geformt sein.

## Patentansprüche

1. Universalwerkzeug mit einem als Handgriff ausgebildeten, nach einer Seite offenen Gehäuse, in und an dem mehrere Bearbeitungswerkzeuge und Greifwerkzeuge mit einer Zange angeordnet sind, und bei dem am Ende des Handgriffs ein Schlüssel zum Erfassen, Festhalten und Lösen von Teilen befestigt ist, wobei die im und an dem Gehäuse des Handgriffs an Bolzen befestigten Bearbeitungswerkzeuge (2, 3, 4, 5) ein- und ausschwenkbar sind, **dadurch gekennzeichnet, dass**
Greifwerkzeuge an dem Gehäuse an Bolzen befestigt sind und mit den Zangenteilen (6, 7, 8) ein- und ausschwenkbar gelagert sind und der am Ende des Handgriffs befestigte Schlüssel (32) mit einem Schwenkteil (11) an einer Gelenkachse (9) kippbar und der Schlüssel (32) mit einem Backen (16) seiner beiden zueinander verschiebbaren Backen (15, 16) an einer Drehachse (10) verstell- und schwenkbar gelagert ist und der Schlüssel (32) mit Verzahnungen (20, 21, 27, 28) versehen ist, wobei eine auf einem Kreisbogen, mit durch die Drehachse (10) gebildetem Mittelpunkt, des Schwenkteils (11) angeordnete Verzahnung (20, 21) mit einer Verzahnung (27, 28) des Backens (15) im Eingriff steht, und zwischen diesem Backen (15) und der Drehachse (10) eine Feder (37) zur Unterstützung der Anlage an die zu erfassenden Teile angeordnet ist.

2. Universalwerkzeug nach Anspruch 1, **dadurch gekennzeichnet, dass**
die Drehachse (10) senkrecht auf der durch die Backen (15, 16) aufgespannten Ebene steht und der Backen (16) mit einer rechtwinklig zur Drehachse (10) verlaufenden Führung (29) versehen ist, in der eine mit dem anderen Backen (15) verbundene Zahnstange (30) mit der Verzahnung (27, 28) längsverschiebbar geführt ist.

3. Universalwerkzeug nach Anspruch 1 oder 2, **dadurch gekennzeichnet, dass**
der Backen (16) zum Einfassen des Schwenkteils (11) gabelförmig angeordnete Schenkel (35 ,36) aufweist, durch die die Drehachse (10) verläuft, und in mindestens eine kreisförmig ausgebildete Stirnseite der Schenkel (35 ,36) des Backens (16) ein elastisch in dem Schwenkteil (11) oder Handgriffende (13) befestigter Raststift (33) eingreift, der von einer Manschette (34) aus elastischem Material eingefasst und in einer Bohrung (33') des Schwenkteiles (11) oder des Handgriffende (13) befestigt ist.

4. Universalwerkzeug nach einem der Ansprüche 1 bis 3, **dadurch gekennzeichnet, dass**
die Gelenkachse (9) in einer Bohrung (11"') des Schwenkteils (11) und einer Bohrung (12') im Griffteil (12) gelagert ist und in vorbestimmte Klappstellungen durch Rasteinrichtungen, die aus Rillen (12") im Schwenkteil (11) und federbelastetem Raststift (13') im Griffteil (12) bestehen, bringbar ist.

5. Universalwerkzeug nach einem der Ansprüche 1 bis 4, **dadurch gekennzeichnet, dass**
die Gelenkachse (9) lösbar ausgebildet ist.

## Claims

1. All-purpose tool having a casing formed as a handle and being open on one side, in and on which there are arranged several working tools and gripping tools with a pair of tongs, and where a spanner for the grasping, keeping hold of and detaching of parts is fixed to the end of the handle, wherein the working tools (2, 3, 4, 5) fixed in and on the casing of the handle to pins are pivotable inwards and outwards, **characterized in that**
gripping tools are fixed on the casing to pins and are arranged with the tong parts (6, 7, 8) in such a manner that they are pivotable inwards and outwards, and the spanner (32) fixed to the end of the handle is tiltably arranged with a pivoted part (11) on an articulated axle (9), and the spanner (32) is adjustably and pivotably arranged on a hinge pin (10) with one jaw (16) of its two jaws (15, 16) that are movable towards one another, and the spanner (32) is provided with toothings (20, 21, 27, 28), wherein a toothing (20, 21) arranged on an arc of a circle of the pivoted part (11) is in engagement with a toothing (27, 28) of the jaw (15), the centre of said arc of a circle being formed by the hinge pin (10), and a spring (37) is arranged between this jaw (15) and the hinge pin (10) for supporting the resting on the parts that are to be grasped.

2. All-purpose tool according to claim 1, **characterized in that**
the hinge pin (10) extends vertically to the plane formed by the jaws (15, 16), and the jaw (16) is provided with a guide (29) extending at right angles relative to the hinge pin (10), in which guide a rack (30) with the toothing (27, 28) is guided longitudinally movably, said rack being connected to the other jaw (15).

3. All-purpose tool according to claim 1 or 2, **characterized in that**
the jaw (16) comprises forked legs (35, 36) for enclosing the pivoted part (11), through which legs the hinge pin (10) extends, and a plunger pin (33) that is flexibly fixed in the pivoted part (11) or handle end (13) engages with at least one circular face of the legs (35, 36) of the jaw (16), which plunger pin is enclosed by a collar (34) of flexible material and fixed in a bore (33') of the pivoted part (11) or of the handle end (13).

4. All-purpose tool according to any one of claims 1 to 3, **characterized in that**
the articulated axle (9) is arranged in a bore (11"') of the pivoted part (11) and a bore (12') in the haft part (12) and can be brought into predetermined tilt positions by snap-in locking devices that consist of grooves (12") in the pivoted part (11) and a spring-loaded plunger pin (13') in the haft part (12).

5. All-purpose tool according to any one of claims 1 to 4, **characterized in that**
the articulated axle (9) is detachable.

## Revendications

1. Outil universel avec un corps constitué en tant que poignée, ouvert d'un côté, dans et sur lequel sont disposés plusieurs outils d'usinage et outils de préhension avec une pince, et avec lequel, à l'extrémité de la poignée, est fixée une clé pour la saisie, la retenue et la libération de parties, les outils d'usinage (2, 3, 4, 5) fixés sur des boulons dans et sur le corps de la poignée pouvant pivoter vers l'intérieur et vers l'extérieur, **caractérisé en ce que**
des outils de préhension sont fixés sur des boulons sur le corps et reposent de façon à pouvoir pivoter vers l'intérieur et vers l'extérieur avec les parties de pince (6, 7, 8), et la clé (32) fixée à l'extrémité de la poignée avec une partie pivotante (11) repose de façon basculante sur un axe articulé (9), et la clé (32) repose de façon réglable et pivotante sur un axe de rotation (10) avec une mâchoire (16) de ses deux mâchoires (15, 16) mobiles l'une par rapport à l'autre, et la clé (32) est munie de dentures (20, 21, 27, 28), une denture (20, 21) disposée sur un arc de cercle, avec un point central formé par l'axe de rotation (10), de la partie pivotante (11) étant en prise avec une denture (27, 28) de la mâchoire (15), et un ressort (37) étant disposé entre cette mâchoire (15) et l'axe de rotation (10) pour supporter l'appui contre les parties à saisir.

2. Outil universel selon la revendication 1, **caractérisé en ce que**
l'axe de rotation (10) est placé perpendiculairement au plan défini par les mâchoires (15, 16), et la mâchoire (16) est munie d'un guidage (29) disposé à angle droit par rapport à l'axe de rotation (10), guidage dans lequel une crémaillère (30), avec la denture (27, 28), raccordée à l'autre mâchoire (15) est guidée de façon mobile dans le sens longitudinal.

3. Outil universel selon la revendication 1 ou 2, **caractérisé en ce que**
la mâchoire (16) pour la saisie de la partie pivotante (11) présente des branches (35, 36) disposées en forme de fourche à travers lesquelles passe l'axe de rotation (10), et une broche d'encliquetage (33) fixée de façon élastique dans la partie pivotante (11) ou l'extrémité de poignée (13) engrène dans au moins un côté frontal, constitué en cercle, des branches (35, 36) de la mâchoire (16), broche d'encliquetage qui est entourée d'une manchette (34) en matériau élastique et qui est fixée dans un alésage (33') de la partie pivotante (11) ou de l'extrémité de poignée (13).

4. Outil universel selon une des revendications 1 à 3, **caractérisé en ce que**
l'axe articulé (9) repose dans un alésage (11"') de la partie pivotante (11) et dans un alésage (12') dans la partie de poignée (12), et peut être amené dans des positions de rabattement prédéfinies par des équipements d'encliquetage qui se composent de rainures (12") dans la partie pivotante (11) et dans la broche d'encliquetage (13') chargée par ressort dans la partie de poignée (12).

5. Outil universel selon une des revendications 1 à 4, **caractérisé en ce que**
l'axe articulé (9) est constitué de façon détachable.
